# EUROPÄISCHE PATENTSCHRIFT

(11) **EP 2 997 196 B1**
(45) Veröffentlichungstag und Bekanntmachung des Hinweises auf die Patenterteilung: **12.04.2017**
(21) Anmeldenummer: 14722554.4
(22) Anmeldetag: 29.04.2014
(51) Int. Cl.: E01B 29/17, B61D 3/16

(54) **SCHIENENLADEZUG ZUM TRANSPORT LÄNGSVERSCHWEISSTER SCHIENEN MIT KLEMMVORRICHTUNGEN FÜR DIE SCHIENENPROFILE**
RAIL CARRYING TRAIN FOR TRANSPORTING LONGITUDINALLY WELDED RAILS COMPRISING CLAMPING MEANS FOR THE RAILS
TRAIN DE CHARGEMENT DE RAILS POUR LE TRANSPORT DE RAILS SOUDES EN LONGUEUR COMPRENANT DES MOYENS DE FIXATION DE RAILS

(30) Priorität: 18.05.2013 DE 202013004729 U
(43) Veröffentlichungstag der Anmeldung: 23.03.2016
(73) Patentinhaber: Robel Bahnbaumaschinen GmbH, 83395 Freilassing (DE)
(72) Erfinder: TRAINTINGER, Bernhard, 5102 Anthering (AT); MACHATSCHEK, Raimund, 5424 Bad Vigaun (AT)
(86) Internationale Anmeldenummer: PCT/EP2014/001147
(87) Internationale Veröffentlichungsnummer: WO 2014/187528

(56) Entgegenhaltungen:
- WO-A1-2007/065500

## Beschreibung

Die Erfindung betrifft einen Schienenladezug zum Transport von langverschweißten Schienen mit auf einem Gleis verfahrbaren Ladewagen und einer am Schienenladezug angeordneten Fixiervorrichtung zum Verankern der Schienen, welche sich aus einer Anzahl von jeweils zur Verankerung einer einzelnen Schiene durch einen Antrieb vorgesehenen Klemmeinrichtungen zusammensetzt.

Derartige Schienenladezüge sind bereits aus WO 2007/065500 A1 oder WO 2010/127735 A1 bekannt. Diese bestehen aus mehreren Ladewagen, entlang derer ein Kran über Schienen verfahrbar angeordnet ist. Zu transportierende, lang verschweißte Schienen werden in einer am Schienenladezug angeordneten Fixiervorrichtung verankert, wobei jeder Schiene eine eigene Klemmeinrichtung zugeordnet ist.

Die Aufgabe der vorliegenden Erfindung liegt nun in der Schaffung eines Schienenladezuges der eingangs genannten Art, dessen Beladung möglichst universell und unabhängig durchgeführt werden kann.

Diese Aufgabe wird ausgehend von einem Schienenladezug der gattungsgemäßen Art mittels dem Schienenladezug nach dem vorliegenden Anspruch 1 dadurch gelöst, dass die Klemmeinrichtungen durch einen vom Antrieb zum Verankern der jeweiligen Schiene separaten Verschiebeantrieb relativ zum Schienenladezug in einer Wagenlängsrichtung verstellbar ausgebildet sind.

Ein derartig ausgestatteter Schienenladezug kann nun weitgehend unabhängig von der jeweiligen Baustellensituation, aber vor allem uneingeschränkt von den örtlichen Gegebenheiten, im Schienenschweißwerk beladen werden. Dort ist ein Einsatz des zum Schienenladezug gehörenden Portalkranes oft nur sehr beschränkt oder gar nicht möglich. Die Schienen werden werkseitig nur unmittelbar vor der Fixiervorrichtung positioniert. Der eigentliche Kontakt zwischen Klemmeinrichtung und Schiene wird durch Verschieben der Fixiervorrichtung hergestellt.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine schematische Seitenansicht eines Schienenladezuges und Fig. 2 und 3 jeweils eine vereinfachte Seitenansicht bzw. eine Draufsicht einer Fixiervorrichtung zum Verankern von Schienen.

Ein in Fig. 1 dargestellter Schienenladezug 1 setzt sich aus einer Anzahl von über Schienenfahrwerke 2 auf einem Gleis 3 verfahrbaren Ladewagen 4 zusammen und dient zum Transport von langverschweißten Schienen 5. Diese sind in bekannter Weise in mehreren übereinander angeordneten Lagen auf Auflageböcken 6 gelagert. Zum Auf- und Abladen der Schienen 5 ist ein - einen Ausleger 7 und eine Kabine 8 aufweisender - Kran 9 vorgesehen, der auf Kranschienen 10 entlang der Ladewagen 4 frei verfahrbar ist und die langverschweißten Schienen 5 in einer Wagenlängsrichtung 11 verschiebt. An einem Ende 12 des Schienenladezuges 1 (vorzugsweise an beiden Enden) befindet sich eine Fixiervorrichtung 13 zum Verankern der Schienen 5 während des Transportes.

Wie in den Fig. 2 und 3 genauer dargestellt ist, besteht die Fixiervorrichtung 13 aus mehreren, jeweils zur Verankerung einer einzelnen Schiene 5 vorgesehenen Klemmeinrichtungen 14, welche durch einen Verschiebeantrieb 15 relativ zum Schienenladezug 1 in Wagenlängsrichtung 11 verstellbar ausgebildet sind. Wie besonders aus Fig. 3 ersichtlich, ist eine Anzahl von in einer Wagenquerrichtung 16 nebeneinander angeordneten Klemmeinrichtungen 14 auf einer gemeinsamen, durch den Verschiebeantrieb 15 in Wagenlängsrichtung 11 verstellbaren Trägerplatte 17 befestigt. Fig. 2 verdeutlicht, dass die Fixiervorrichtung 13 eine Anzahl von übereinander angeordneten Trägerplatten 17 aufweist, die jeweils unabhängig voneinander durch Verschiebeantriebe 15 in Wagenlängsrichtung 11 verstellbar ausgebildet sind. Jeder Trägerplatte 17 ist eine mit der Fixiervorrichtung 13 verbundene Längsführung 18 zugeordnet. Jede Trägerplatte 17 weist eine Feststellvorrichtung 19 zur Fixierung der Trägerplatte 17 an der Fixiervorrichtung 13 bzw. am Schienenladezug 1 auf.

Aufgrund zulässiger Achslast, Tragfähigkeit und Wagenbreite erweist sich eine Ausführung des Schienenladezuges 1 mit insgesamt vier Trägerplatten 17 mit jeweils zehn Klemmeinrichtungen 14, also für vierzig Stück langverschweißte Schienen 5, als besonders vorteilhaft.

Was die Ausbildung der Klemmeinrichtung 14 betrifft, wird auf den eingangs zitierten Stand der Technik verwiesen. Jede Klemmeinrichtung 14 weist einen eigenen Antrieb 20 zur Verankerung der Schiene 5 auf. Des Weiteren ist jeder Klemmeinrichtung 14 eine Gleitvorrichtung 21 zum Einlegen und Führen der Schiene 5 zugeordnet.

Im Folgenden wird die Wirkungsweise der Fixiervorrichtung 13 kurz beschrieben. Wie bereits erwähnt, kann der Kran 9 nicht immer eingesetzt werden. In solchen Fällen werden die Schienen 5 paarweise von einer nicht näher dargestellten Transportvorrichtung unmittelbar vor die Gleitvorrichtungen 21 transportiert. Durch Beaufschlagen des Verschiebeantriebes 15 bewegt sich die Trägerplatte 17 gleitend in der Längsführung 18 in Wagenlängsrichtung 11 auf die Enden 22 der Schienen 5 zu. Mit Hilfe der Gleitvorrichtungen 21 werden die Schienen 5 zentriert und gelangen mit ihren Enden 22 in die Klemmeinrichtungen 14. Durch Beaufschlagen der Antriebe 20 werden die beiden Schienen 5 an der Fixiervorrichtung 13 bzw. am Schienenladezug 1 fixiert. Nach erneutem Beaufschlagen des Verschiebeantriebes 15 werden die Schienen 5 geringfügig in Richtung Ende 12 des Schienenladezuges 1 bewegt. Nun werden die nächsten beiden Schienen 5 eingebracht, bis die gesamte Trägerplatte 17 mit Schienen 5 bestückt ist. Nach dem letzten Verschieben der Trägerplatte 17 in Richtung Ende 12 wird die Trägerplatte 17 mit Hilfe der Feststellvorrichtung 19 an der Fixiervorrichtung 13 fixiert und es kann mit der Beladung der nächsten Trägerplatte 17 fortgesetzt werden.

## Patentansprüche

1. Schienenladezug (1) zum Transport von langverschweißten Schienen (5) mit auf einem Gleis (3) verfahrbaren Ladewagen (4) und einer am Schienenladezug (1) angeordneten Fixiervorrichtung (13) zum Verankern der Schienen (5), welche sich aus einer Anzahl von jeweils zur Verankerung einer einzelnen Schiene (5) durch einen Antrieb (20) vorgesehenen Klemmeinrichtungen (14) zusammensetzt, **dadurch gekennzeichnet, dass** die Klemmeinrichtungen (14) durch einen vom Antrieb (20) zum Verankern der jeweiligen Schiene (5) separaten Verschiebeantrieb (15) relativ zum Schienenladezug (1) in einer Wagenlängsrichtung (11) verstellbar ausgebildet sind.

2. Schienenladezug (1) nach Anspruch 1, **dadurch gekennzeichnet, dass** eine Anzahl von in einer Wagenquerrichtung (16) nebeneinander angeordneten Klemmeinrichtungen (14) auf einer gemeinsamen, durch den Verschiebeantrieb (15) in Wagenlängsrichtung (11) verstellbaren Trägerplatte (17) befestigt ist.

3. Schienenladezug (1) nach Anspruch 2, **dadurch gekennzeichnet, dass** die Fixiervorrichtung (13) eine Anzahl von übereinander angeordneten Trägerplatten (17) aufweist, die jeweils unabhängig voneinander durch Verschiebeantriebe (15) in Wagenlängsrichtung (11) verstellbar ausgebildet sind.

4. Schienenladezug (1) nach Anspruch 2 oder 3, **dadurch gekennzeichnet, dass** jeder Trägerplatte (17) eine mit der Fixiervorrichtung (13) verbundene Längsführung (18) zugeordnet ist.

5. Schienenladezug (1) nach einem der Ansprüche 2 bis 4, **dadurch gekennzeichnet, dass** jede Trägerplatte (17) eine Feststellvorrichtung (19) zum Fixieren der Trägerplatte (17) an der Fixiervorrichtung (13) bzw. am Schienenladezug (1) aufweist.

6. Schienenladezug (1) nach einem der Ansprüche 2 bis 5, **dadurch gekennzeichnet, dass** die Fixiervorrichtung (13) insgesamt vier Trägerplatten (17) mit jeweils zehn Klemmeinrichtungen (14) aufweist.

7. Schienenladezug (1) nach einem der Ansprüche 1 bis 6, **dadurch gekennzeichnet, dass** jede Klemmeinrichtung (14) einen eigenen Antrieb (20) zur Verankerung der Schiene (5) aufweist.

8. Schienenladezug (1) nach einem der Ansprüche 1 bis 7, **dadurch gekennzeichnet, dass** jeder Klemmeinrichtung (14) eine Gleitvorrichtung (21) zum Einlegen und Führen der Schiene (5) zugeordnet ist.

## Claims

1. A rail loading train (1) for transporting long-welded rails (5), including loading wagons (4) mobile on a track (3) and a fixing device (13) for anchoring the rails (5), the fixing device (13) being arranged on the rail loading train (1) and composed of a number of clamping devices (14), each provided for anchoring a single rail (5) by means of a drive (20), **characterized in that** the clamping devices (14) are designed to be adjustable in a longitudinal direction (11) of the wagon relative to the rail loading train (1) by means of a displacement drive (15) which is separate from the drive (20) for anchoring the respective rail (5).

2. A rail loading train (1) according to claim 1, **characterized in that** a number of clamping devices (14), arranged one next to the other in a transverse direction (16) of the wagon, is mounted on a common carrier plate (17) which is adjustable by means of the displacement drive (15) in the longitudinal direction (11) of the wagon.

3. A rail loading train (1) according to claim 2, **characterized in that** the fixing device (13) comprises a number of carrier plates (17) arranged one above the other, each designed to be adjustable independently of the others in the longitudinal direction (11) of the wagon by displacement drives (15).

4. A rail loading train (1) according to claim 2 or 3, **characterized in that** a longitudinal guide (18) connected to the fixing device (13) is associated with each carrier plate (17).

5. A rail loading train according to one of claims 2 to 4, **characterized in that** each carrier plate (17) has a blocking device (19) for fixing the carrier plate (17) to the fixing device (13) or to the rail loading train (1).

6. A rail loading train (1) according to one of claims 2 to 5, **characterized in that** the fixing device (13) has a total of four carrier plates (17), each having ten clamping devices (14).

7. A rail loading train (1) according to one of claims 1 to 6, **characterized in that** each clamping device (14) has a separate drive (20) for anchoring, the rail (5).

8. A rail loading train (1) according to one of claims 1 to 7, **characterized in that** a gliding device (21) for inserting and guiding the rail (5) is associated with each clamping device (14).

## Revendications

1. Train de chargement de rails (1) pour le transport de rails soudés en longueur (5) avec un wagon de chargement (4) pouvant être déplacé sur une voie ferrée (3) et un dispositif de fixation (13) disposé sur le train de chargement de rails (1) pour l'ancrage des rails (5) qui se compose d'un certain nombre de dispositifs de serrage (14) prévus chacun pour l'ancrage d'un rail individuel (5) par un entraînement (20), **caractérisé en ce que** les dispositifs de serrage (14) sont réalisés de manière à pouvoir être réglés par un entraînement coulissant (15) séparé de l'entraînement (20) pour l'ancrage du rail respectif (5) par rapport au train de chargement de rails (1) dans une direction longitudinale de wagon (11).

2. Train de chargement de rails (1) selon la revendication 1, **caractérisé en ce qu'**un certain nombre de dispositifs de serrage (14) disposés de manière juxtaposée dans une direction transversale de wagon (16) est fixé sur une plaque de support commune (17) pouvant être réglée par l'entraînement coulissant (15) dans la direction longitudinale de wagon (11).

3. Train de chargement de rails (1) selon la revendication 2, **caractérisé en ce que** le dispositif de fixation (13) présente un certain nombre de plaques de support (17) disposées les unes au-dessus des autres qui sont réalisées chacune indépendamment l'une de l'autre de manière à pouvoir être réglées par des entraînements coulissants (15) dans là direction longitudinale de wagon (11).

4. Train de chargement de rails (1) selon la revendication 2 ou 3, **caractérisé en ce qu'**un guide longitudinal (18) relié au dispositif de fixation (13) est associé à chaque plaque de support (17).

5. Train de chargement de rails (1) selon une des revendications 2 à 4, **caractérisé en ce que** chaque plaque de support (17) présente un dispositif de blocage (19) pour la fixation de la plaque de support (17) sur le dispositif de fixation (13) ou sur le train de chargement de rails (1).

6. Train de chargement de rails (1) selon une des revendications 2 à 5, **caractérisé en ce que** le dispositif de fixation (13) présente au total quatre plaques de support (17) avec chacune dix dispositifs de serrage (14).

7. Train de chargement de rails (1) selon une des revendications 1 à 6, **caractérisé en ce que** chaque dispositif de serrage (14) présente son propre entraînement (20) pour l'ancrage du rail (5).

8. Train de chargement de rails (1) selon une des revendications 1 à 7, **caractérisé en ce qu'**un dispositif de glissement (21) pour l'insertion et le guidage du rail (5) est associé à chaque dispositif de serrage (14).
